# EUROPÄISCHE PATENTSCHRIFT

(11) **EP 0 610 488 B1**
(45) Veröffentlichungstag und Bekanntmachung des Hinweises auf die Patenterteilung: **24.07.1996**
(21) Anmeldenummer: 93919267.0
(22) Anmeldetag: 04.09.1993
(51) Int. Cl.: F26B 7/00, F26B 21/00

(54) **VERFAHREN UND VORRICHTUNG ZUM TROCKNEN VON INDUSTRIEFÄSSERN**
PROCESS AND DEVICE FOR DRYING INDUSTRIAL CASKS
PROCEDE ET DISPOSITIF DE SECHAGE DE FUTS INDUSTRIELS

(30) Priorität: 09.09.1992 DE 4230066
(43) Veröffentlichungstag der Anmeldung: 17.08.1994
(73) Patentinhaber: AICHELIN GMBH, D-70825 Korntal-Münchingen (DE)
(72) Erfinder: NEUBAUER, Wilhelm, A-1235 Wien (AT); HAUSCHKA, Peter, A-2102 Bisamberg (AT)
(74) Vertreter: Witte, Alexander, Dr.-Ing.
(86) Internationale Anmeldenummer: EP9302394
(87) Internationale Veröffentlichungsnummer: WO9405961

(56) Entgegenhaltungen:
- EP-A- 0 218 733
- DE-B- 1 035 574
- DE-C- 168 548
- FR-A- 979 120
- SU-A- 423 530
- US-A- 1 461 148
- US-A- 1 719 331
- US-A- 2 049 812
- US-A- 5 050 315

## Beschreibung

Die Erfindung betrifft ein Verfahren zum Trocknen von eine Zugangsöffnung aufweisenden Hohlkörpern, insbesondere zum Trocknen von gewaschenen Industriefässern, bei dem der Hohlkörper schräg gestellt und eine im Hohlkörper enthaltene, an einem tiefsten Punkt des Hohlkörpers gesammelte Restflüssigkeitsmenge aus dem Hohlkörper mittels eines durch die Zugangsöffnung eingeführten Saugrüssels entfernt wird.

Die Erfindung betrifft ferner eine Vorrichtung zum Trocknen von eine Zugangsöffnung aufweisenden und auf einer schrägen Auflage angeordneten Hohlkörpern, insbesondere zum Trocknen von gewaschenen Industriefässern, mit einer Aufnahmevorrichtung für die Hohlkörper und mit einem Saugrüssel sowie einer Verfahreinrichtung zum Einführen des Saugrüssels in die Zugangsöffnung, derart, daß das Ende des Saugrüssels sich am tiefsten Punkt im Hohlkörper befindet.

Ein Verfahren und eine Vorrichtung der vorstehend genannten Art sind aus der SU-PS-423 530 bekannt.

Im Hinblick auf die allgemeine Rohstoffverknappung besteht im Bereich der Verwendung von Hohlkörpern ein Interesse, auch solche Hohlkörper mehrfach, d.h. als Mehrwegverpackungen einsetzen zu können, die früher nur einmal, d.h. als Einwegverpackung genutzt wurden.

Wenn im Rahmen der vorliegenden Anmeldung von "Hohlkörpern" die Rede ist, so sollen hierunter industriell verwendete Behälter verstanden werden, mit denen Flüssigkeiten oder rieselförmige Feststoffe transportiert werden. Aus Gründen der Vereinfachung und Veranschaulichung soll sich dabei die nachfolgende Beschreibung am Beispiel der Industriefässer orientieren, ohne daß dies jedoch den Rahmen der vorliegenden Erfindung einschränkt.

Industriefässer werden in unterschiedlicher Größe und unterschiedlicher Bauart hergestellt und eingesetzt. Ein typisches Industriefaß ist dabei ein Stahlblechfaß mit einem Durchmesser von ca. 560 mm und einer Höhe von 900 mm, was einem Volumen von ca. 220 1 entspricht. Derartige Fässer werden zum Transport der unterschiedlichsten Güter benutzt, beispielsweise auch zum Transport von organischen Flüssigkeiten, d.h. Ölen, Lacken, Treibstoffen und dgl..

Derartige Industriefässer werden heute bereits als Mehrwegverpackungen verwendet, was jedoch voraussetzt, daß die Fässer nach jedem Gebrauch rekonditioniert werden.

Beim bekannten Rekonditionieren derartiger Fässer geht man beispielsweise folgendermaßen vor: Zunächst werden evt1. Restinhalte aus den Fässern entleert. Die Fässer werden dann innen gewaschen, beispielsweise mit einer Natronlauge, und anschließend gespült. Die Faßränder werden dann mechanisch ausgerichtet und die Faßrümpfe werden ausgebeult, beispielsweise durch Einblasen von Preßluft. Alsdann wird ein evtl. vorhandener alter Außenanstrich entfernt und die Fässer werden entrostet. Schließlich wird eine neue Lackierung angebracht, die Fässer werden auf Dichtigkeit hin überprüft, nochmals mit Wasser ausgespült und dann getrocknet.

Es ist dabei selbstverständlich erwünscht, daß die Fässer nach diesen Verfahrensschritten innen möglichst trocken sind. Zum einen ist dies deswegen erforderlich, um einer weiteren Korrosion der Fässer vorzubeugen, zum anderen muß aber deswegen sichergestellt sein, daß sich keine Restflüssigkeitsmenge oder Restwassermenge in dem Faß befindet, weil diese Restmengen möglicherweise mit den später einzufüllenden Medien reagieren.

Bei bisher bekannten Verfahren hat man die Endtrocknung der Fässer dadurch vorgenommen, daß man diese direkt mit einer Gasflamme erhitzt oder mit Heißluft oder Heißdampf und Preßluft getrocknet hat. In einem praktischen Fall benötigt man zur Trocknung eines Fasses der genannten Art z.B. 5 kg Dampf mit einem Druck von 12 bar, wodurch über einen Wärmetauscher eine Umlufttemperatur von 180°C erreicht werden kann. Zur Vorwärmung des Fasses werden noch 0,05 kg Heizöl und insgesamt ca. 0,2 kW elektrische Leistung pro Faß für die Umluftventilatoren und Ausblasvorrichtungen aufgewendet.

Es ist ferner bekannt, zum Trocknen derartiger Fässer Preßluft über Wärmetauscher zu erhitzen und in die Fässer einzublasen, was jedoch ohne Umluft zu einem noch höheren Energieverbrauch führt.

All diesen bekannten Verfahren ist gemeinsam, daß nicht nur ein hoher Energieaufwand zum Trocknen der Fässer erforderlich ist. Es ist nämlich bei keinem der genannten Verfahren ganz auszuschließen, daß sich doch noch eine Restfeuchtigkeitsmenge, insbesondere Restwassermenge im Faß befindet, insbesondere dann, wenn mit Heißdampf zum Trocknen gearbeitet wird und die Restwärme der Fässer zum endgültigen Austrocknen genutzt werden soll.

Aus der eingangs genannten SU-PS-423 530 ist eine Fässerwaschmaschine bekannt, bei der die Fässer gewaschen und in einer Position getrocknet werden, in der die Fässer schräg gestellt sind. Die in den Fässern verbliebene Restflüssigkeit wird mittels eines Saugrüssels am untersten Punkt des Faßhohlraums abgesaugt. Bei der bekannten Maschine geschieht dies über Kopf, d.h., daß die Fässer mit der Zugangsöffnung nach unten auf den Saugrüssel aufgesteckt werden. Ein dünnes Röhrchen wird dann seitlich aus dem Saugrüssel ausgeklappt, das bis in die tiefste Position des Faßhohlraumes reicht.

Bei der bekannten Maschine ist eine Heizung des Fasses nicht vorgesehen. Die bekannte Maschine verfügt zwar über einen Stutzen zum Absaugen von Luft und Dampf aus der Maschine, dieser Stutzen hat jedoch lediglich die Funktion eines Kamins, weil die Maschine ansonsten seitlich frei zugänglich ist. In den Seitenwänden der Maschine sind nämlich jeweils große Öffnungen zu erkennen, durch die hindurch ein Rahmen reicht, auf dem Fässer in den Innenraum der Maschine gebracht und wieder daraus entfernt werden können. Die Öffnungen sind nämlich so dimensioniert, daß die Maschine von der einen Seite beladen und von der gegenüberliegenden Seite entladen werden soll.

Die bekannte Maschine hat damit den Nachteil, daß eine "Trocknung" überhaupt nur insoweit möglich ist, als die Flüssigkeit durch die nach unten weisende Zugangsöffnung des Fasses von selbst aus dem Faß herabläuft und im übrigen mittels des von unten eingefahrenen und seitlich ausgeklappten Saugrüssels abgesaugt wird. Eine Trocknung darüber hinaus ist weder vorgesehen noch möglich.

Aus der DE-OS 23 55 910 ist noch ein Verfahren zum Trocknen von Behältern bekannt. Bei diesem bekannten Verfahren wird eine Sonde in den Behälter eingeführt, der nach Art eines Flammenwerfers ausgebildet ist. Durch die Sonde wird nämlich ein brennbares Gas, beispielsweise Butan, Propan oder Erdgas zusammen mit Verbrennungsluft geleitet und entzündet, so daß das Behälterinnere durch die so entstehende Flamme getrocknet wird.

Es versteht sich, daß dieses bekannte Verfahren damit nur für bestimmte Behälter geeignet ist, die sich durch den unmittelbaren Kontakt mit der Flamme nicht unzulässig verändern. Darüber hinaus ist die Erzeugung und Handhabung von Flammen in einem industriellen Fertigungsprozeß auch aus Sicherheitsgründen problematisch.

Der Erfindung liegt daher die Aufgabe zugrunde, ein Verfahren und eine Vorrichtung der eingangs genannten Art dahingehend weiterzubilden, daß Hohlkörper, insbesondere Industriefässer mit wesentlich geringerem Energieaufwand getrocknet werden können und dabei gleichzeitig die Restfeuchtigkeitsmenge im Faß weiter verringert wird und eine definierte Taupunkteinstellung möglich ist.

Diese Aufgabe wird gemäß dem eingangs genannten Verfahren erfindungsgemäß durch die folgenden Schritte gelöst:
a) Anordnen des Hohlkörpers in einem Unterdruckraum, derart, daß die Zugangsöffnung nach oben weist;
b) Evakuieren des Hohlkörpers mittels des von oben in den Hohlkörper eingeführten Saugrüssels auf einen vorbestimmten Unterdruck;
c) gleichzeitiges Beheizen des Saugrüssels; und
d) Wiederbelüften des Hohlkörpers nach einer vorbestimmten Zeit.

Gemäß der eingangs genannten Vorrichtung wird die der Erfindung zugrundeliegende Aufgabe gelöst durch:
a) einen Unterdruckraum, an dem der Saugrüssel befestigt ist, wobei der Saugrüssel mittels der Verfahreinrichtung abwärts in eine erste Stellung, in der der Saugrüssel von oben in die Zugangsöffnung eingeführt ist, sowie aufwärts in eine zweite Stellung bringbar ist, in der er aus dem Hohlkörper vollkommen herausgezogen ist;
b) eine Vakuumpumpe zum Erzeugen eines Unterdruckes im Hohlkörper; und
c) eine Heizeinrichtung für den Saugrüssel.

Die der Erfindung zugrundeliegende Aufgabe wird auf diese Weise vollkommen gelöst.

Der Saugrüssel saugt nämlich zunächst in an sich bekannter Weise aus dem schräg gestellten Hohlkörper die komplette Restwassermenge ab, lediglich ein kleiner Rest und die an der Faßwand anhaftenden Wassertropfen bleiben zurück. Die abgesaugte Wassermenge im Hohlkörper wird dabei nicht verdampft, d.h. der Hohlkörperwandung bzw. dem Boden wird zunächst keine Wärme entzogen. Im weiteren Verlauf der Absaugung bzw. Evakuierung wird der Sättigungsdampfdruck des verbleibenden Restwassers unterschritten und die Hohlkörperwandungen trocknen komplett ab. Auf diese Weise gelangen ca. zwei Drittel der Restwassermenge direkt in die Vakuumpumpe, d.h. für diese Wassermenge muß keine Verdampfungsenergie aufgewendet werden. Durch den beheizten Saugrüssel werden dann nur noch ein Drittel der Restwassermenge verdampft, was bei üblichen Fässern nur zu 0,5 kW an erforderlicher Heizleistung führt. Diese verdampfte restliche Wassermenge wird dann über die Vakuumpumpe als Wasserdampf abgesaugt. Die Beheizung des Saugrüssels zugleich mit der Evakuierung vermindert auch eine Kondensation.

Die Restwärme des Hohlkörpers wird dabei grundsätzlich zum Verdampfen des Restwassers im Faßinneren benutzt. Der Saugrüssel wird beheizt, um dessen Abkühlen zu verhindern, da auch Wassertropfen mit abgesaugt werden, diese im Rohr verdampfen und dem Saugrüssel Wärme entziehen. Aus einem unbeheizten Saugrüssel würde daher nach dem Evakuieren Kondensat ins Faß zurücktropfen. Der Saugrüssel wird ferner beheizt, um zusätzliche Wärme in den Hohlkörper zu bringen. In der Regel werden die Fässer unmittelbar nach dem Waschen oder Lackieren innen getrocknet - das Faß ist daher in den meisten Fällen auf Temperatur. Durch die Vakuumtrocknung ist es möglich, die Speicherwärme des Fasses zum Großteil auszunutzen. Sofern notwendig, bringt die Saugrüsselheizung eine eventuell fehlende Wärmemenge zum Teil oder zur Gänze auf, insbesondere bei zu kalten oder kaltem Faß.

Durch das Evakuieren auf einen bestimmten Unterdruck und durch das Wiederbegasen kann der Restwasserdampfgehalt und damit der Taupunkt der Luft im Hohlraum nach dem Trockenvorgang auf einen vorbestimmten Wert eingestellt werden.

Bei einem bevorzugten Ausführungsbeispiel des erfindungsgemäßen Verfahrens wird eine Unterdruckhaube auf den Hohlkörper aufgesetzt.

Gemäß einer entsprechenden Weiterbildung der erfindungsgemäßen Vorrichtung ist der Saugrüssel an einer Unterdruckhaube befestigt, die in der ersten Stellung den auf der Auflage stehenden Hohlkörper druckdicht umschließt und den Hohlkörper in der zweiten Stellung vollkommen freigibt.

Diese Maßnahmen haben den Vorteil, daß am Hohlkörper selbst keine Abdichtungsmaßnahmen getroffen zu werden brauchen, weil sich der komplette Hohlkörper in der Unterdruckhaube befindet. Ferner ist von besonderem Vorteil, daß das Saugrohr während des Evakuierens für einen Spüleffekt über die Zugangsöffnung des Hohlkörpers sorgt. Die Spülmenge entspricht dabei der Volumendifferenz zwischen den Volumina des Hohlkörpers und der Unterdruckhaube.

Damit wird ein einstellbarer Spüleffekt mit trockener Luft außerhalb des Hohlkörpers je nach Auslegung der Volumendifferenz erreicht. In der Regel wird ein Spüleffekt von ca. 50 bis 100 % angestrebt. Der Spüleffekt dient zur weiteren Abtrocknung der Luft im Hohlkörper, was zur Folge hat, daß der Taupunkt der Luft im Hohlkörper weiter reduziert wird. Der Spüleffekt des Saugrohres bewirkt ferner ein Ausspülen desjenigen Wasserdampfes, der dadurch entsteht, daß die an der Innenwand des Hohlkörpers haftenden Tropfen verdampfen. Auch damit werden die Evakuierzeiten und die im Hohlkörper verbleibende Restfeuchtigkeit geringer. Ferner ist insoweit von Vorteil, daß bei der Wiederbelüftung über das Saugrohr infolge des größeren Volumens der Unterdruckhaube der gleiche Spüleffekt wie beim Evakuieren, nunmehr jedoch in umgekehrter Richtung, eintritt. Dadurch wird die verbleibende Restfeuchtigkeit abermals herabgesetzt.

Bei einer Weiterbildung der vorstehend genannten Ausführungsbeispiele wird gemäß dem erfindungsgemäßen Verfahren eine Unterdruckhaube auf mehrere Hohlkörper aufgesetzt bzw. es umschließt bei einer Fortbildung der erfindungsgemäßen Vorrichtung die Unterdruckhaube in der ersten Stellung mehrere Hohlkörper.

Diese Maßnahme hat den Vorteil, daß mit einem Bewegungsvorgang der Unterdruckhaube zugleich mehrere Hohlkörper getrocknet werden können.

Bei einer anderen Variante der Erfindung durchlaufen die Hohlkörper gemäß dem erfindungsgemäßen Verfahren einen Unterdruck-Tunnel bzw. es sind Saugrüssel im Bereich des Unterdrucktunnels vorgesehen, der von den Hohlkörpern durchlaufen wird.

Diese Maßnahme hat den Vorteil, daß eine kontinuierliche Trocknung einer Vielzahl von Hohlkörpern möglich wird.

Bei einer weiteren bevorzugten Ausbildung des erfindungsgemäßen Verfahrens wird die Restflüssigkeitsmenge mittels einer Vakuumpumpe abgesaugt.

Diese Maßnahme hat den Vorteil, daß mit nur einer einzigen Pumpe gearbeitet werden kann, die zugleich die Restflüssigkeitsmenge absaugt und auch den Unterdruck einstellt.

Bei einem praktischen Ausführungsbeispiel der Erfindung liegt das Verhältnis der Volumina von Unterdruckraum bzw. Unterdruckhaube und Hohlkörper zwischen 1,5 und 2,0.

Bevorzugt ist weiterhin, wenn zum Wiederbelüften trockene Luft, vorzugsweise getrocknete Preßluft, verwendet wird.

Diese Maßnahme hat den Vorteil, daß in der bereits geschilderten Weise der Restwasserdampfgehalt und damit der Taupunkt der Luft im Hohlkörper nach dem Trocknen auf einen vorbestimmten Wert eingestellt werden kann. Wenn beispielsweise auf einen Wert von 12 mbar evakuiert und mit Trockenluft wiederbelüftet wird, die einen Taupunkt von + 2°C bei 8 bar aufweist, so stellt sich in dem genannten Beispielsfall eines Indudustriefasses ein Taupunkt der Faßluft von - 5°C ein. Arbeitet man mit einem Endunterdruck von 22 bis 25 mbar, so wird der Taupunkt der Faßluft bei maximal + 5°C liegen.

Eine besonders gute Wirkung wird dann erzielt, wenn der Saugrüssel ein Ventil zum Wiederbelüften umfaßt.

Diese Maßnahme hat den bereits erwähnten Vorteil, daß auch beim Wiederbelüften ein Spüleffekt über den Saugrüssel eintritt.

Weiterhin ist bevorzugt, wenn die schräge Auflage einen Winkel zwischen 5° und 20°, vorzugsweise 15° mit der Horizontalen bildet.

Diese Maßnahme hat den Vorteil, daß einerseits die Restflüssigkeitsmenge sich zuverlässig am tiefsten Punkt des Hohlkörpers sammeln kann und andererseits bei hohlzylindrischen Hohlkörpern, insbesondere Industriefässern, der Saugrüssel optimal durch das Spundloch eingeführt werden kann.

Schließlich ist ein Ausführungsbeispiel der Erfindung bevorzugt, bei dem die Vakuumpumpe eine Wasserringpumpe ist.

Diese Maßnahme hat den Vorteil, daß über die Vakuumpumpe auch Flüssigkeit abgesaugt werden kann, ohne daß es eines gesonderten Kondensators bedarf.

Weitere Vorteile ergeben sich aus der Beschreibung und der beigefügten Zeichnung.

Es versteht sich, daß die vorstehend genannten und die nachstehend noch zu erläuternden Merkmale nicht nur in der jeweils angegebenen Kombination, sondern auch in anderen Kombinationen, oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Fig. 1: eine Seitenansicht, teilweise aufgebrochen, durch ein Ausführungsbeispiel einer erfindungsgemäßen Vorrichtung zur Faßtrocknung, mit der das erfindungsgemäße Verfahren ausgeführt werden kann;
- Fig. 2: eine Variante zum Ausführungsbeispiel der Fig. 1 mit einer mehrere Hohlkörper überdeckenden Unterdruckhaube; und
- Fig. 3: eine weitere Variante der Erfindung, bei der die zu trocknenden Hohlkörper einen Unterdrucktunnel durchlaufen.

In Fig. 1 bezeichnet 10 insgesamt eine Vorrichtung zum Trocknen von Industriefässern der eingangs erläuterten Art.

Die Vorrichtung 10 ruht insgesamt auf einem Fundament 11. Auf das Fundament 11 ist zunächst ein erster keilförmiger Sockel 12 aufgebracht, der mit der Horizontalen einen Winkel α von beispielsweise ca. 10° einschließt.

Auf dem ersten keilförmigen Sockel 12 befindet sich eine metallische Bodenplatte 13. Auf der Bodenplatte 13 ist ein Rahmengestell 14 angeordnet. Das Rahmengestell 14 besteht im wesentlichen aus seitlichen Rahmenschenkeln 15, die an ihrem unteren Ende mit der Bodenplatte 13 verschraubt sind sowie aus oberen Rahmenschenkeln 16, die am oberen Ende der seitlichen Rahmenschenkel 15 einen oberen Abschluß des Rahmengestells 14 bilden.

An den oberen Rahmenschenkeln 16 ist ein Hubzylinder 17 befestigt, dessen Hubstange 18 in einer Richtung parallel zu den seitlichen Rahmenschenkeln 15 verfahrbar ist, wie mit einem Pfeil 19 angedeutet.

Oberhalb der Bodenplatte 13 befindet sich innerhalb des Rahmengestells 14 ein zweiter keilförmiger Sockel 20, der zur Bodenplatte 13 um einen Winkel β von beispielsweise 4,2° geneigt ist. Die Sockel 12, 20 sind in derselben Richtung geneigt, so daß sich die Neigungswinkel α und β addieren und die Oberfläche des zweiten keilförmigen Sockels 20 somit insgesamt eine Neigung von beispielsweise ca. 15° zur Horizontalen einnimmt.

An dem in Fig. 1 rechten unteren Ende des zweiten keilförmigen Sockels 20 kann sich ein Anschlag 21 befinden.

Bei dem in Fig. 1 dargestellten Betriebszustand sitzt eine nach unten offene Unterdruckhaube 30 auf der Bodenplatte 13. Die Unterdruckhaube 30 weist eine hohlzylindrische Wand 31 auf, die an ihrer Oberseite von einer Deckplatte 32 abgeschlossen ist. Am unteren Ende der hohlzylindrischen Wand 31 läuft diese in einen ringförmigen Bodenflansch 33 aus. Der Bodenflansch 33 ist mit einer nur schematisch angedeuteten Dichtung 34 versehen, die auf einer Oberfläche 35 der Bodenplatte 13 dicht aufsitzt. Der Innenraum der Unterdruckhaube 30, der ein Volumen V_{H} hat, ist somit gegenüber der Außenwelt druckdicht abgeschlossen.

Die Unterdruckhaube 30 ist an der hohlzylindrischen Wand 31 mit Rollen 37 versehen, die an den seitlichen Rahmenschenkeln 15 bzw. von diesen gehaltenen Führungen laufen. Da die Hubstange 18 an ihrem unteren Ende in einer Lasche 38 der Deckplatte 32 der Unterdruckhaube 30 angelenkt ist, kann somit die Unterdruckhaube 30 komplett in Richtung des Pfeils 19 auf- und abbewegt werden. In der in der Figur dargestellten Stellung befindet sich die Unterdruckhaube 30 in ihrer unteren Endstellung, in der, wie erwähnt, der Innenraum der Unterdruckhaube 30 druckdicht abgeschlossen ist. In der oberen, in Fig. 1 nicht dargestellten Stellung befindet sich die Unterdruckhaube 30 hingegen so weit oben, daß der gesamte von ihr in der eingezeichneten Stellung umschlossene Raum frei zugänglich ist. Das Rahmengestell 14 ist daher mehr als doppelt so hoch wie die Unterdruckhaube 30.

An der Deckplatte 32 der Unterdruckhaube 30 ist ein Saugrüssel 40 mittels einer Dichtung 41 starr befestigt. Der Saugrüssel 40 weist ein senkrechtes Rohr 42, die sogenannte "Lanze" auf. Das Rohr 42 geht an seinem unteren Ende vorzugsweise in ein flexibles Schlauchstück 43 über. Am oberen Ende ist das senkrechte Rohr 42 mit einem Krümmer 44 versehen, an den sich ein horizontales Rohrstück 45 anschließt. Das Rohrstück 45 ist an seinem freien Ende mit einem Verbindungsflansch 46 versehen. An den Flansch 46 kann eine flexible Leitung 47 angeschlossen sein. Die flexible Leitung 47 führt zu einer raumfesten Vakuumpumpe 48. Es versteht sich jedoch, daß die Vakuumpumpe auch starr mit der Unterdruckhaube 30 verbunden sein kann, in welchem Falle eine starre Verbindung zwischen Flansch 46 und Vakuumpumpe 48 hergestellt werden könnte.

Im Rohrstück 45 ist ferner ein Abzweig zu einem Belüftungsventil 49 angeordnet. Das Belüftungsventil 49 ist ausgangsseitig mit einer Leitung 50 verbunden, über die Trockenluft zuführbar ist.

Im Saugrüssel 40 ist ferner ein vertikaler Heizstab 55 angeordnet. Der Heizstab 55 erstreckt sich über die gesamte Länge des senkrechten Rohres 42 und des Schlauchstücks 43 und durchdringt am oberen Ende den Krümmer 44. Dort läuft der Heizstab 55 in einen elektrischen Anschluß 56 aus. Vom Anschluß 56 führt eine Leitung 57 zu einer nur schematisch angedeuteten Stromversorgung 58.

Bei einer Variante der Erfindung (nicht dargestellt) kann der Heizstab 55 auch mit anderen Medien beheizt werden,(beispielsweise mit Dampf, Heißwasser usw.). In diesem Falle besteht der Heizstab zweckmäßigerweise aus einem Rohr mit unten verschlossenem Ende und einer inneren Lanze, die sich entlang des Rohres erstreckt. Wenn zwischen Rohr und Lanze ein Ringspalt vorgesehen ist, kann das Heizmedium (Dampf, Heißwasser usw.) durch die innere Lanze eingeführt werden und durch den Ringspalt am äußeren Rohr wieder nach oben gebracht werden.

In der Unterdruckhaube 30 ist ein Faß 60 angeordnet, dessen Unterseite 61 auf dem zweiten keilförmigen Sockel 20 aufsteht und in Fig. 1 rechts unten durch den Anschlag 21 in einer Referenzposition gehalten wird. In einer Oberseite 62 des Fasses 60 ist ein genormtes Spundloch 63 angebracht. Die hohlzylindrische Wandung des Fasses 60 ist mit 64 bezeichnet.

Da das Faß 60 um ca 15° zur Horizontalen geneigt steht, hat sein Innenraum, dessen Volumen in Fig. 1 mit V_{F} bezeichnet ist, neben dem Anschlag 21 seinen tiefsten Punkt 71, an dem sich eine evtl. Restflüssigkeitsmenge 70 (nicht maßstäblich dargestellt) sammelt. Diese Menge 70 beträgt bei dem geschilderten Industriefaß beispielsweise 0,1 - 0,3 l.

Zweck der Vorrichtung 10 ist, die Restflüssigkeitsmenge 70 aus dem Faß 60 zu entfernen und das Faß 60 zugleich so gut wie möglich zu trocknen. Zu diesem Zwecke arbeitet die Vorrichtung 10 wie folgt:

Zu Beginn des Trockenvorganges hat der Hubzylinder 17 die Hubstange 18 nach oben eingezogen und die Unterdruckhaube 30 befindet sich an der in Fig. 1 nicht eingezeichneten oberen Endstellung, in der der zweite keilförmige Sockel frei zugänglich ist. Die flexible Leitung 47 kann dabei so flexibel ausgebildet sein, daß sie den Hub der Unterdruckhaube 30 überbrückt, die flexible Leitung 47 kann aber auch in angehobenem Zustand der Unterdruckhaube 30 abgeklemmt sein, und dann im abgesenkten Zustand der Unterdruckhaube 30 wieder angeschlossen zu werden. Falls die Vakuumpumpe 48 mit der Unterdruckhaube 30 mit fährt, kann die flexile Leitung 47, wie erwähnt, auch durch eine starre Leitung ersetzt werden.

In dieser Ausgangsposition der Vorrichtung 10 wird nun ein zu trocknendes Faß 60 auf den zweiten keilförmigen Sockel 20 aufgesetzt. Dies kann von Hand oder mittels einer üblichen automatisierten Handhabungseinrichtung geschehen. Es versteht sich auch, daß mehrere Vorrichtungen 10 nach Art eines Karussells auf einem gemeinsamen Chassis angeordnet sein können, um die Fässer 60 nacheinander in die Vorrichtungen 10 zu laden oder aus ihnen zu entladen, wobei während eines Rundlaufes eines solchen Karussells beispielsweise der gesamte Trockenvorgang ablaufen kann.

Wenn das Faß 60 auf den zweiten keilförmigen Sockel 20 aufgesetzt wurde, verfährt der Hubzylinder 17 die Hubstange 18 nach unten und die Unterdruckhaube 30 gelangt in die in Fig. 1 eingezeichnete untere Endstellung. Die Anordnung ist dabei so getroffen, daß beim Herabfahren der Unterdruckhaube 30 der mit der Unterdruckhaube 30 starr verbundene Saugrüssel 40 in das Spundloch 63 einfährt, da das Faß in einer Referenzposition auf den zweiten keilförmigen Sockel 20 aufgesetzt worden war. Die Länge des Saugrüssels 40 ist dabei so bemessen, daß der Saugrüssel 40 bis an den tiefsten Punkt 71 reicht. Evtl. Toleranzen werden durch das Schlauchstück 43 ausgeglichen, das auch in der Lage ist, sich im unteren Bereich des Fasses 60 an die dort schräg verlaufende Wandung 64 schräg anzulegen.

Die Vakuumpumpe 48 wird nun eingeschaltet, so daß der Innenraum des Fasses 60 langsam evakuiert wird.

Wenn als Vakuumpumpe 48 eine Wasserringpumpe mit aufgebautem Gasstrahler verwendet wird, so ist es problemlos möglich, die Restflüssigkeitsmenge 70 unmittelbar mit der Vakuumpumpe 48 abzusaugen und auch nachfolgend einen erheblichen Unterdruck im Faß 60 bzw. in der Unterdruckhaube 30 einzustellen. Hierfür beträgt die Nennleistung der Vakuumpumpe 48 beispielsweise 50 bis 90 m³/h.

Zugleich mit dem Einschalten der Vakuumpumpe 48 wird der Heizstab 55 in Betrieb genommen, beispielsweise mit der bereits genannten Stromversorgung 58, so daß der Heizstab 55 aufgeheizt wird, beispielsweise mit der bereits genannten Heizleistung von ca. 0,5 kW.

Da die Luft über den Saugrüssel 40 abgesaugt wird, der im Faß 60 mündet, strömt die Luft, die sich in der Unterdruckhaube 30 außerhalb des Fasses 60 befindet, durch das Spundloch 63 in das Faß ein, um dann ebenfalls abgesaugt zu werden. Da die Luft außerhalb des Fasses 60 trockene Luft ist, entsteht ein Spüleffekt, bei dem die im Faß 60 vorhandene feuchte Luft nach und nach durch die trockenere Luft ersetzt wird. Das Verhältnis V_{H}/V_{F} liegt hierzu beispielsweise zwischen 1,5 und 2,0.

Beim Absaugen wird naturgemäß zunächst die Restflüssigkeitsmenge 70 als Flüssigkeit abgesaugt, so daß hierfür nur die reine Saugleistung erforderlich ist, nicht jedoch eine Verdampfungsleistung. Diese Restflüssigkeitsmenge 70 beträgt bei der genannten Neigung des Fasses 60 ungefähr zwei Drittel der gesamten Restmenge an Flüssigkeit im Faß 60, die bei herkömmlichen Waschverfahren ein Achtel bis ein Viertel Liter betragen mag.

Währenddessen heizt der Heizstab 58 das Saugrohr 40 auf, so daß die notwendige Verdampfungswärme - Heizstabwärme und Speicherwärme des Fasses - für den Rest der im Faß 60 vorhandenen Flüssigkeit, der sich nicht bei 70 am Boden angesammelt hatte, verdampfen und abgesaugt werden kann.

Der Absaugvorgang nimmt eine gewisse Zeit in Anspruch und der eingestellte End-Unterdruck von beispielsweise 22 bis 55 mbar kann vorzugsweise für einige Zeit aufrecht erhalten werden, beispielsweise für einige Minuten.

Nach Ablauf dieser Zeit oder nach Erreichen des eingestellten End-Unterdruckes wird die Vakuumpumpe 48 ausgeschaltet und das Ventil 49 geöffnet. Auf diese Weise strömt Trockenluft über die Leitung 50 und das Saugrohr 40 in den Innenraum des Fasses 60. Da die Trockenluft unten aus dem Schlauchstück 43 des Saugrüssels 40 austritt, entweicht die im Faß 60 noch vorhandene Restluft, die sich auf dem End-Unterdruck befindet, teilweise durch das Spundloch 63 in den Innenraum der Unterdruckhaube 30 außerhalb des Fasses 60. Durch diesen umgekehrten Spüleffekt wird also weitere Feuchtigkeit aus dem Innenraum des Fasses 60 entfernt.

Wenn sich dann wieder Umgebungsdruck im Innenraum der Unterdruckhaube 30 eingestellt hat, wird die Unterdruckhaube 30 mittels des Hubzylinders 16 wieder nach oben in die Ausgangsstellung verfahren. Das Faß 60 ist nun trocken und kann von dem zweiten keilförmigen Sockel 20 abgenommen werden.

Fig. 2 zeigt in stark schematisierter Darstellung eine Variante zur Vorrichtung gemäß Fig. 1. Der Unterschied zur Vorrichtung gemäß Fig. 1 besteht darin, daß beim Ausführungsbeispiel gemäß Fig. 2 eine Unterdruckhaube 30' verwendet wird, die zugleich zwei Fässer 60a und 60b überdeckt. Die Doppel-Unterdruckhaube 30' wird gleichzeitig auf die beiden Fässer 60a, 60b aufgesetzt und wieder von diesen abgenommen. Der Saugrüssel ist in diesem Falle als Doppelsaugrüssel ausgebildt, der gleichzeitig in die Fässer 60a, 60b einfährt und dann nach abgeschlossenem Trocknungsvorgang wieder aus diesem herausgezogen wird.

Fig. 3 zeigt schließlich noch eine weitere Variante der Erfindung, bei der mehrere Fässer 60a bis 60d einen Unterdrucktunnel 80 durchlaufen. Hierzu ist der Unterdrucktunnel 80 mit einer Einlaßschleuse 81 sowie einer Auslaßschleuse 82 versehen. Ein geeignetes Transportband 83 mit Haltern zum schrägen Aufsetzen der Fässer 60a bis 60d sorgt für einen kontinuierlichen Transport der Fässer 60a bis 60d durch den Unterdrucktunnel 80, wie mit Pfeilen 84 angedeutet.

Beim Ausführungsbeispiel gemäß Fig. 3 kann mit unterschiedlichen Arten von Saugrüsseln gearbeitet werden, beispielsweise mit mitlaufenden Saugrüsseln, die am Anfang des Transportbandes 83 in ein Faß eingeführt und am Ende des Transportbandes 83 wieder aus diesem herausgezogen werden. Auf ihrem Wege durch den Unterdrucktunnel 80 können die Saugrüssel dabei z.B. an einen an sich bekannten Saugschlitzkanal angeschlossen werden, wie dies an sich bekannt ist.

Bei einem Ausführungsbeispiel der Erfindung gem. Fig. 1 wurde zum Trocknen eines Fasses 60 folgendes an Energie und Material aufgewendet:

An elektrischer Energie für den Antriebsmotor der Vakuumpumpe 80 sowie für die Beheizung des Heizstabes 55 waren insgesamt 0,185 kWh erforderlich. Für die Wiederbelüftung wurden 0,5 kg an Wiederbegasungsluft von 20°C mit einem Taupunkt von + 2°C bei 8 bar verwendet. An Kühlwasser für die Vakuumpumpe 48 wurden 25 Liter von 15°C eingesetzt.

Vergleicht man diese Zahlen mit dem Energie- und Materialaufwand bei herkömmlicher Faßtrocknung mit Heißdampf von 180°C zum Erhitzen und Verdampfen der Restflüssigkeitsmenge, so sind bei herkömmlicher Vorgehensweise für das Trocknen eines Fasses 60 ca. 5 kg Heißdampf von 180° bei 12 bar Druck erforderlich. An Spülluft zum Ausspülen des Restdampfes ist das ca. 8- bis 9-fache Faßvolumen erforderlich, d.h. ca. 1,7 m³ von Spülluft bei 20°C mit einem Taupunkt von + 2°C bei 8 bar.

Bei gegenwärtigem Preisniveau bedeutet dies, daß die Kosten des erfindungsgemäßen Verfahrens nur ca. 8 % der Kosten der konventionellen Trocknung ausmachen.

Es darf an dieser Stelle nochmals betont werden, daß der geschilderte Beispielsfall der Faßtrocknung den Anwendungsbereich der Erfindung nicht einschränkt. Die Erfindung kann selbstverständlich auch bei anderen Behältern, beispielsweise Kanistern, Containern oder dgl. eingesetzt werden, die auf gleiche oder ähnliche Weise industriell verwendet werden.

## Patentansprüche

1. Verfahren zum Trocknen von eine Zugangsöffnung aufweisenden Hohlkörpern, insbesondere zum Trocknen von gewaschenen Industriefässern (60), bei dem mindestens ein Hohlkörper schräg gestellt und eine im Hohlkörper enthaltene, an einem tiefsten Punkt (71) des Hohlkörpers gesammelte Restflüssigkeitsmenge (70) aus dem Hohlkörper mittels eines durch die Zugangsöffnung eingeführten Saugrüssels (40) entfernt wird, gekennzeichnet durch die Schritte:
a) Anordnen des Hohlkörpers in einem Unterdruckraum, derart, daß die Zugangsöffnung nach oben weist;
b) Evakuieren des Hohlkörpers mittels des von oben in den Hohlkörper eingeführten Saugrüssels (40) auf einen vorbestimmten Unterdruck;
c) gleichzeitiges Beheizen des Saugrüssels (40); und
d) Wiederbelüften des Hohlkörpers nach einer vorbestimmten Zeit.

2. Verfahren nach Anspruch 1, dadurch gekennzeichnet, daß eine Unterdruckhaube (30) auf den Hohlkörper aufgesetzt wird.

3. Verfahren nach Anspruch 1, dadurch gekennzeichnet, daß eine Unterdruckhaube (30') auf mehrere Hohlkörper aufgesetzt wird, wobei der Saugrüssel als Mehrfachsaugrüssel ausgebildet ist, der gleichzeitig in die Fässer einfährt.

4. Verfahren nach Anspruch 1, dadurch gekennzeichnet, daß mehrere Hohlkörper einen Unterdruck-Tunnel (80) durchlaufen.

5. Verfahren nach einem oder mehreren der Ansprüche 1 bis 4, dadurch gekennzeichnet, daß die Restflüssigkeitsmenge (70) mittels einer Vakuumpumpe (48) abgesaugt wird.

6. Verfahren nach einem oder mehreren der Ansprüche 1 bis 5, dadurch gekennzeichnet, daß das Verhältnis der Volumina von Unterdruckraum (30) und Hohlkörper zwischen 1,5 und 2,0 liegt.

7. Verfahren nach einem oder mehreren der Ansprüch 1 bis 6, dadurch gekennzeichnet, daß der Unterdruck unterhalb des Sättigungsdruckes des Restwassers, vorzugsweise zwischen 10 mbar und 25 mbar eingestellt wird.

8. Verfahren nach einem oder mehreren der Ansprüche 1 bis 7, dadurch gekennzeichnet, daß zum Wiederbelüften trockene Luft, vorzugsweise getrocknete Preßluft, verwendet wird.

9. Vorrichtung zum Trocknen von eine Zugangsöffnung aufweisenden und auf einer schrägen Auflage (12, 20) angeordneten Hohlkörpern, insbesondere zum Trocknen von gewaschenen Industriefässern (60), mit einer Aufnahmevorrichtung für mindestens einen Hohlkörper und mit einem Saugrüssel (40) sowie einer Verfahreinrichtung zum Einführen des Saugrüssels (40) in die Zugangsöffnung, derart, daß das Ende des Saugrüssels (40) sich am tiefsten Punkt (71) im Hohlkörper befindet, gekennzeichnet durch:
a) einen Unterdruckraum, an dem der Saugrüssel (40) befestigt ist, wobei der Saugrüssel (40) mittels der Verfahreinrichtung abwärts in eine erste Stellung, in der der Saugrüssel (40) von oben in die Zugangsöffnung eingeführt ist, sowie aufwärts in eine zweite Stellung bringbar ist, in der er aus dem Hohlkörper vollkommen herausgezogen ist;
b) eine Vakuumpumpe (48) zum Erzeugen eines Unterdruckes im Hohlkörper; und
c) eine Heizeinrichtung (55 - 58) für den Saugrüssel (40).

10. Vorrichtung nach Anspruch 9, dadurch gekennzeichnet, daß der Saugrüssel (40) an einer Unterdruckhaube (30) befestigt ist, die in der ersten Stellung den auf der Auflage (12, 20) stehenden Hohlkörper druckdicht umschließt und den Hohlkörper in der zweiten Stellung vollkommen freigibt.

11. Vorrichtung nach Anspruch 10, dadurch gekennzeichnet, daß die Unterdruckhaube (30) in der ersten Stellung mehrere Hohlkörper umschließt.

12. Vorrichtung nach Anspruch 9, dadurch gekennzeichnet, daß Saugrüssel (40) im Bereich eines Unterdrucktunnels (80) vorgesehen sind, der von den Hohlkörpern durchlaufen wird.

13. Vorrichtung nach einem oder mehreren der Ansprüche 9 bis 12, dadurch gekennzeichnet, daß das Verhältnis der Volumina von Unterdruckraum (30) und Hohlkörper zwischen 1,5 und 2,0 liegt.

14. Vorrichtung nach einem oder mehreren der Ansprüche 9 bis 13, dadurch gekennzeichnet, daß der Saugrüssel (40) ein Ventil (49) zum Wiederbelüften umfaßt.

15. Vorrichtung nach einem oder mehreren der Ansprüche 9 bis 14, dadurch gekennzeichnet, daß die schräge Auflage (12, 20) einen Winkel (α + β) zwischen 5° und 20°, vorzugsweise 15° mit der Horizontalen bildet.

16. Vorrichtung nach einem oder mehreren der Ansprüche 9 bis 15, dadurch gekennzeichnet, daß die Vakuumpumpe (48) eine Wasserringpumpe ist.

## Claims

1. A method for drying hollow bodies having an access opening, in particular for drying industrial barrels (60) after washing, wherein at least one hollow body is tilted and a residual liquid quantity (70) being still contained in the hollow body and having gathered at a lowest point (71) thereof is removed from the hollow body by means of a suction nozzle (40) introduced through the access opening, characterized by the steps of:
a) positioning the hollow body in a vacuum space with the access opening pointing to the top;
b) evacuating the hollow body to a predetermined vacuum pressure level by means of the suction nozzle (40) having been introduced into the hollow body from above;
c) simultaneously heating the suction nozzle (40); and
d) re-ventilating the hollow body at the end of a predetermined period of time.

2. The method of claim 1, characterized in that a vacuum hood (30) is placed on top the hollow body.

3. The method of claim 1, characterized in that a vacuum hood (30') is placed on top a plurality of hollow bodies, the suction nozzle being configured as a multiple suction nozzle entering the barrels at the same moment in time.

4. The method of claim 1, characterized in that a plurality of hollow bodies are run through a vacuum tunnel (80).

5. The method of one or more of claims 1 to 4, characterized in that the residual liquid quantity (70) is drawn off by means of a vacuum pump (48).

6. The method of one or more of claims 1 to 5, characterized in that the volume ratio between the vacuum space (30) and the hollow body is between 1,5 and 2,0.

7. The method of one or more of claims 1 to 6, characterized in that the vacuum pressure level is adjusted to a value below the saturation pressure of the residual water, preferably to between 10 mbar and 25 mbar.

8. The method of one or more of claims 1 to 7, characterized in that dry air, preferably dried compressed air, is used for re-ventilation.

9. An apparatus for drying hollow bodies having an access opening and being positioned on an inclined support (12, 20), in particular for drying industrial barrels (60) after washing, the apparatus comprising support means for at least one hollow body and a suction nozzle (40) as well as displacement means for introducing the suction nozzle (40) into the access opening such that the terminal end of the suction nozzle (40) comes to lie at the lowest point (71) within the hollow body, characterized by
a) a vacuum space chamber to which the suction nozzle (40) is attached, the suction nozzle (40) being adapted, by said displacement means, to be brought in a downward direction into a first position in which the suction nozzle (40) is introduced into the access opening from above, as well as in an upward direction into a second position in which it is completely withdrawn from the hollow body;
b) a vacuum pump (48) for generating a vacuum pressure in the hollow body; and
c) heating means (55 - 58) for the suction nozzle (40).

10. The apparatus of claim 9, characterized in that the suction nozzle (40) is attached to a vacuum hood (30) which, in the first position, encloses the hollow body positioned on the support (12, 20) in a pressure-tight manner while, in the second position, it fully releases the hollow body.

11. The apparatus of claim 10, characterized in that the vacuum hood (30) encloses a plurality of hollow bodies in the first position.

12. The apparatus of claim 9, characterized in that suction nozzles (40) are provided in the area of a vacuum tunnel (80) through which the hollow bodies are run.

13. The apparatus of one or more of claims 9 to 12, characterized in that the volume ratio between the vacuum space (30) and the hollow body is between 1,5 and 2,0.

14. The apparatus of one or more of claims 9 to 13, characterized in that the suction nozzle (40) comprises a reventilation valve (49).

15. The apparatus of one or more of claims 9 to 14, characterized in that the inclined support (12, 20) forms an angle (α + β) of between 5° and 20°, preferably 15°, with a horizontal line.

16. The apparatus of one or more of claims 9 to 15, characterized in that the vacuum pump (48) is a water ring pump.

## Revendications

1. Procédé de séchage de corps creux présentant une ouverture d'accès, en particulier pour le séchage de fûts industriels (60) lavés, dans lequel au moins un corps creux est placé de manière inclinée et une quantité de liquide résiduaire (70) contenue dans le corps creux et accumulée en un point le plus profond (71) du corps creux est éliminée du corps creux au moyen d'une trompe d'aspiration (40) introduite à travers l'ouverture d'accès, caractérisé par les étapes :
a) d'agencement du corps creux dans une chambre sous pression réduite, de telle façon que l'ouverture d'accès soit tournée vers le haut,
b) de mise sous vide du corps creux à une pression réduite prédéterminée au moyen de la trompe d'aspiration (40) introduite à partir du haut dans le corps creux,
c) de chauffage simultané de la trompe d'aspiration (40), et
d) de reventilation du corps creux après une période prédéterminée.

2. Procédé suivant la revendication 1, caractérisé en ce qu'une cloche à pression réduite (30) est placée sur le corps creux.

3. Procédé suivant la revendication 1, caractérisé en ce qu'une cloche à pression réduite (30') est placée sur plusieurs corps creux, la trompe d'aspiration étant réalisée sous la forme d'une trompe d'aspiration multiple qui pénètre simultanément dans les fûts.

4. Procédé suivant la revendication 1, caractérisé en ce que plusieurs corps creux traversent un tunnel à pression réduite (80).

5. Procédé suivant une ou plusieurs des revendications 1 à 4, caractérisé en ce que la quantité de liquide résiduaire (70) est aspirée au moyen d'une pompe à vide (48).

6. Procédé suivant une ou plusieurs des revendications 1 à 5, caractérisé en ce que le rapport entre les volumes de la chambre sous pression réduite (30) et celui des corps creux est compris entre 1,5 et 2,0.

7. Procédé suivant une ou plusieurs des revendications 1 à 6, caractérisé en ce que la pression réduite est ajustée en dessous de la pression de saturation de l'eau résiduaire, de préférence entre 10 mbar et 25 mbar.

8. Procédé suivant une ou plusieurs des revendications 1 à 7, caractérisé en ce que de l'air sec, de préférence de l'air comprimé séché, est utilisé pour la reventilation.

9. Dispositif de séchage de corps creux présentant une ouverture d'accès et agencés sur un support incliné (12, 20), en particulier pour le séchage de fûts industriels lavés (60), comprenant un dispositif de réception pour au moins un corps creux et une trompe d'aspiration (40) ainsi qu'un dispositif de déplacement pour l'introduction de la trompe d'aspiration (40) dans l'ouverture d'accès, de telle façon que l'extrémité de la trompe d'aspiration (40) se trouve au point le plus profond (71) du corps creux, caractérisé par :
a) une chambre à pression réduite, sur laquelle est fixée la trompe d'aspiration (40), la trompe d'aspiration (40) pouvant, au moyen du dispositif de déplacement, être amenée vers le bas dans une première position dans laquelle la trompe d'aspiration (40) est introduite à partir du haut dans l'ouverture d'accès, ainsi que vers le haut dans une deuxième position dans laquelle elle est totalement extraite du corps creux,
b) une pompe à vide (48) pour la production d'une pression réduite dans le corps creux, et
c) un dispositif de chauffage (55 - 58) pour la trompe d'aspiration (40).

10. Dispositif suivant la revendication 9, caractérisé en ce que la trompe d'aspiration (40) est fixée sur une cloche à pression réduite (30) qui, dans la première position, renferme d'une manière étanche à la pression le corps creux situé sur le support (12, 20) et qui libère totalement le corps creux dans la deuxième position.

11. Dispositif suivant la revendication 10, caractérisé en ce que la cloche à pression réduite (30) renferme plusieurs corps creux dans la première position.

12. Dispositif suivant la revendication 9, caractérisé en ce que des trompes d'aspiration (40) sont prévues dans la zone d'un tunnel à pression réduite (80) qui est traversé par les corps creux.

13. Dispositif suivant une ou plusieurs des revendications 9 à 12, caractérisé en ce que le rapport entre le volume de la chambre à pression réduite (30) et celui des corps creux est compris entre 1,5 et 2,0.

14. Dispositif suivant une ou plusieurs des revendications 9 à 13, caractérisé en ce que la trompe d'aspiration (40) comporte une soupape (49) pour la reventilation.

15. Dispositif suivant une ou plusieurs des revendications 9 à 14, caractérisé en ce que le support incliné (12, 20) forme un angle (α + β) compris entre 5° et 20°, de préférence de 15°, avec l'horizontale.

16. Dispositif suivant une ou plusieurs des revendications 9 à 15, caractérisé en ce que la pompe à vide (48) est une pompe à anneau d'eau.
